# FASCICULE DE BREVET EUROPEEN

(11) **EP 0 542 610 B1**
(45) Date de publication et mention de la délivrance du brevet: **27.08.1997**
(21) Numéro de dépôt: 92403015.8
(22) Date de dépôt: 09.11.1992
(51) Int. Cl.: B21D 5/02, B21D 43/10, B21D 43/14

(54) **Accompagnateur de tôle pour presse plieuse**
Hebestütze für eine Blechbiegemaschine
Workpiece-supporting device for a bending machine

(30) Priorité: 13.11.1991 FR 9113952
(43) Date de publication de la demande: 19.05.1993
(73) Titulaire: AMADA S.A., F-93290 Tremblay en France (FR)
(72) Inventeur: Capelle, Michel, F-60300 Courteuil (FR); Treillet, Jean Paul Henri, F-92100 Boulogne-Billancourt (FR)
(74) Mandataire: Hasenrader, Hubert

(56) Documents cités:
- EP-A- 0 325 841
- PATENT ABSTRACTS OF JAPAN vol. 8, no. 276 (M-346)(1713) 18 Décembre 1984
- PATENT ABSTRACTS OF JAPAN vol. 6, no. 184 (M-157)(1062) 21 Septembre 1982
- PATENT ABSTRACTS OF JAPAN vol. 9, no. 202 (M-405)(1925) 20 Août 1985
- PATENT ABSTRACTS OF JAPAN vol. 10, no. 227 (M-505)(2283) 7 Août 1986

## Description

La présente invention a pour objet un appareil accompagnateur de tôle pendant le pliage sur presse plieuse selon le préambule de la revendication 1. Lors de cette opération, la tôle est pincée entre un poinçon de forme allongée appelé contre-vé, fixé au tablier supérieur et une matrice de même longueur en forme de vé fixée au tablier inférieur. Le rapprochement de ces deux outils provoque une flexion de la tôle entre les deux bords du vé puis une déformation permanente qui constitue le pli à réaliser suivant l'angle voulu.

Pendant cette opération,si le pli à réaliser se situe près d'un des bords de la tôle, laissant sa plus grande partie devant la presse, cette partie pivote dans l'espace environnant avec une accélérétion brutale pour atteindre une vitesse angulaire qui est d'autant plus grande que le vé est petit. Dans ces conditions,le moment créé par le poids de la tôle dont le centre de gravité est éloigné de la ligne d'appui constituée par le bord de vé, provoque une flexion de cette tôle et une déformation permanente appelée contre-pli, si la tôle est fine. Pour pallier cet inconvénient, on doit accompagner la tôle dans son débattement ce qui nécessite l'action de deux opérateurs se tenant de chaque côté de la tôle et tentant de suivre son mouvement. Mais la synchronisation des bras des opérateurs avec le mouvement de la tôle est difficile et très fatigante, voire dangereuse.

Des appareils de divers types ont été réalisés en vue d'apporter une solution au problème mais ceux-ci ne donnent pas entière satisfaction car ils sont, soit complexes,comme l'appareil décrit dans le brevet U.S. 3.855.840 soit approximatifs donc peu fidèles.

La difficulté rencontrée dans la recherche d'une solution efficace provient du fait qu'il faut faire tourner le support de tôle autour d'un axe qui se confond avec l'axe de rotation de la tôle autour du bord de matrice et qu'il est impossible de matérialiser cet axe.

JP-A-59 147 716 divulgue un appareil accompagnateur de tôle pour presse plieuse comme décrit dans le préambule de la revendication 1. L'appareil de l'invention est défini par la revendication 1.

La commande de rotation du support résulte de la comparaison entre la valeur donnée par le capteur linéaire lié au tablier mobile de la presse et celle donnée par l'autre capteur linéaire indiquant le mouvement du système d'accompagnement.

La cohérence des valeurs linéaires lues sur les deux capteurs est obtenue automatiquement.

Le signal de sortie du dispositif d'asservissement peut agir indifféremment sur un vérin linéaire sans orientation définie ou sur un moteur rotatif.

Plusieurs systèmes articulés peuvent être placés à une certaine distance l'un de'l'autre, chaque système étant muni de son propre support et chaque support étant asservi au mouvement de la partie du tablier mobile qui est située en face de lui.

La tôle étant rendue solidaire du support, celui-ci, selon un mode de réalisation préféré, est relié au système articulé par une liaison élastique afin de suivre le léger glissement de la tôle pendant le pliage.

D'autres caractéristiques additionnelles et avantages de l'accompagnateur de tôle conforme à l'invention apparaîtront encore à travers la description qui suit d'un exemple de réalisation donné à titre indicatif en référence aux dessins annexés sur lesquels:
La figure 1 représente en vues de face et de profil,une presse-plieuse en cours de pliage et la formation du contre-pli sur une tôle de grand format.
La figure 2 est un agrandissement schématisé de la zone de pliage
La figure 3 est un vue de profil de l'avant de la presse équipée de l'accompagnateur de tôle suivant l'invention.
La figure 4 est le schéma-bloc d'un asservissement électronique du type"maître-esclave"adapté à l'accompagnateur.
La figure 5 est une vue de dessus d'un accompagnateur de tôle constitué de deux bras synchronisés mécaniquement.
La figure 6 représente les deux bras indépendants asservis chacun en "maître-esclave" au vérin de presse le plus proche.
La figure 7 est une vue de dessus d'un accompagnateur de tôle en forme de plateau.
La figure 8 représente un détail de l'articulation d'une biellette d'actionnement sur le support.

Comme représentée sur la figure 1 la presse-plieuse se compose essentiellement d'un bâti (1), d'un tablier supérieur portant un poinçon (2) et d'un tablier inférieur portant une matrice (3) généralement en forme de vé. L'un des deux tabliers est mobile ce qui provoque le rapprochement des outils et le pliage de la tôle (5) entre eux,comme représenté sur les figures 2 et 3. Si la tôle a une grande dimension devant la presse et n'est pas soutenue, elle fléchit et forme pendant le pliage un contre-pli (26) résultant du "coup de fouet" provoqué par son accélération au début du pliage et le moment créé par son poids.

Le principe de fonctionnement de l'accompagnateur tel que décrit sur la figure 3 s'apparente à celui du pantographe. Les points fixes (7) et (8) solidaires du bâti (20) de l'appareil sont alignés avec le bord de matrice (4); autour de ces points fixes peuvent pivoter deux leviers (9) et (10),le levier (9) possède deux points d'articulation (11a) et (12a); le levier (10) possède un point d'articulation (13a) et une lumière (14). Une biellette (15) reliant les points d'articulation (11a) et (13a) s'articule en (16a) sur le support (6) tandis qu'une seconde biellette (17) relie le point (12a) du levier (9) à un second point d'articulation (18a) du support (6). Les points (16a) et (18a) sont alignés avec le bord de matrice (4). Les deux parallèlogrammes formés par les points (7),(8) (13a),(11a) d'une part et (11a),(12a) (18a),(16a) d'autre part peuvent se déformer pour prendre les positions respectives (7),(8),(13b),(11b) et (11b),(12b),(18b),(16b) de sorte que les points (18b),(16b) solidaires du support (6) restent toujours alignés avec le bord de vé et à distance constante de ce bord quand on fait tourner les leviers (9) et (10) d'un angle α quelconque.

Dans l'exemple de la figure (3) la rotation du levier (9), donc du levier (10) qui lui reste parallèle, est obtenue par un vérin (19) articulé en (8) et dont la tige est reliée en (11a) au levier (9) et à la biellette (15). Ce vérin peut être hydraulique , comme représenté sur la figure, électrique ou pneumatique. Dans tous les cas,il est commandé par un organe de puissance, non représenté mais qui, dans l'exemple décrit, comprend un distributeur hydraulique délivrant au vérin un débit d'huile proportionnel à une consigne èlectrique; celle-ci étant déterminée par le système d'asservissement afin que l'angle α de rotation du support (6) soit constamment égal à l'angle α de rotation de la tôle au même instant pendant le pliage.

A cet effet, l'accompagnateur est relié électriquement à la presse. Celle-ci possède, soit d'origine, soit en adjonction une règle incrémentale de mesure (21) dont le curseur (22) indique la position et la vitesse du tablier mobile (23). Parallèlement, l'accompagnateur est équipé d'une règle incrémentale (24) dont la dimension est en rapport avec le débattement angulaire du levier (10). Cette règle (24) possède un curseur (25) guidé sur la règle et commandé par le levier (10) à l'aide d'une liaison coulissante représentée par la lumière (14). La règle (24) est montée sur le bâti (20) en position perpendiculaire au levier (10) lorsqu'il est au repos. On voit alors que le déplacement du curseur de (25a) à (25b) est proportionnel à celui du curseur (22) de la presse puisque celui-ci mesure la pénétration du poinçon dans la matrice et que , géométriquement, le triangle formé par les points (25a),(25b),(8) est semblable à celui formé par le sommet du poinçon, dans ses positions initiale (27a) et finale (27b) et le bord de matrice (4) représentés sur la figure 2. Ainsi, dans cet exemple de réalisation,la cohérence des valeurs lues sur les deux capteurs est purement mécanique.

Le principe d'asservissement est décrit sur le schéma de la figure 4. Les adaptateurs (44) et (45) traitent les signaux complémentés des curseurs (22) et (25) afin d'obtenir, sur une sortie, un signal de comptage positif si le curseur se déplace dans le sens du pliage et, sur une autre sortie, un signal de comptage négatif si le curseur se déplace en sens inverse.

Le convertisseur fréquence-tension (46) sort une tension de consigne proportionnelle à la fréquence de comptage de l'adaptateur (44), positive si le comptage est positif et négative dans le cas contraire.

L'organe de présélection du vé de pliage (47) sort un rapport de division correspondant à la matrice choisie à partir d'un interface du type roue codeuse ou autre.

Le bloc de division (48) reçoit les signaux de comptage de l'adapteur (45) et sort une quantité d'impulsions proportionnelle au rapport de division de l'organe de présélection (47).

Les signaux de comptage venant de l'adaptateur (44) et du bloc de division (48) sont transmis au bloc (49) qui sort une valeur numérique signée représentative de l'erreur de poursuite de l'accompagnateur par rapport au tablier mobile.

Le convertisseur (50) transforme cette valeur numérique en tension analogique. Ainsi, les tensions de consigne sortant du convertisseur (46) et du convertisseur (50) entrent dans un bloc P.I.D.(51) (proportionnel, intégral et différentiel) pour générer, en sortie,un signal de commande de l'organe de puissance.

L'accompagnateur de tôle peut se présenter sous diverses formes et trois exemples de réalisation sont donnés sur les figures 5,6 et 7.

Sur la figure 5,chaque système articulé possède son propre bras-support (32),(33),les bras peuvent être écartés selon la largeur de la tôle; ils peuvent à cet effet coulisser le long du tablier (34) de la presse et trouver une place dans le prolongement de ce tablier lorsqu'ils ne sont pas utilisés. Leur entrainement peut être indépendant ou commun, par exemple au moyen d'un arbre cannelé (35).

Sur la figure 6, les deux bras-supports sont indépendants et chaque bras est asservi au mouvement de la partie du tablier située en face de lui; en pratique,le bras (32) est asservi au vérin (28) et le bras (33) au vérin (29); chaque asservissement étant affecté d'un coefficient proportionnel à la distance entre l'axe du capteur linéaire de la presse gérant ce vérin et l'axe du capteur linéaire du bras correspondant. Cette disposition permet d'accompagner la tôle même lorsque le pli est évolutif d'une extrémité à l'autre, par suite d'un réglage différent des deux vérins.

Sur la figure 7, le support est un plateau (36) entraîné par au moins deux systèmes articulés.

Dans tous les cas, l'appareil est rendu solidaire du tablier inférieur à des distances horizontale et verticale précises dépendant de la largeur et de la hauteur de matrice. Le plus souvent, il pourra être déplacé le long du tablier inférieur de la presse , comme sur la figure 3 à l'aide de galets (39a),(39b) roulant sur un rail (30). Chaque bras comportera alors un système de blocage. Le réglage des distances et le système de blocage ne sont pas représentés sur la figure.
Afin de ne pas glisser malencontreusement sur le support pendant le pliage la tôle est maintenue sur lui par exemple à l'aide de ventouses (40) ou de tout autre moyen tel qu'electro-aimants ou pinces.

Pendant le pliage, la tôle pivote autour du bord de matrice (4) mais l'on constate sur la figure (2) qu'elle glisse sur ce bord puisque le segment (4)-(27b) est plus long que le segment (4)-(27a). L'appareil comporte donc, selon la figure 8 une possibilité de glissement longitudinal entre le support (6) et les axes de liaison (16) et (18). A cet effet les chapes (41) sur lesquelles sont articulées les biellettes (15),(17) sont montées coulissantes sur le plateau (6) et sont reliées à celui-ci par l'intermédiaire d'éléments élastiques tels que les ressorts (42) et maintenues par des vis (43). Il est évident que cette solution est donnée à titre d'exemple,et que l'appareil peut être adapté au glissement de la tôle d'une autre manière comme par exemple un montage coulissant des organes de maintien sur le plateau.

Le principe de l'accompagnateur de tôle selon la présente invention peut être utilisé sur tous les types de presses-plieuses à tablier mobile supérieur ou inférieur. Du fait de sa simplicité d'asservissement,il peut être installé sur des presses plieuses rustiques ne possédant pas de commande numérique.

## Revendications

1. Appareil accompagnateur de tôle destiné à être utilisé sur une presse-plieuse du type comprenant un tablier supérieur portant un poinçon (2) et un tablier inférieur portant une matrice (3), un desdits tabliers étant mobile, comportant
un premier capteur (21, 22) lié au tablier mobile de la presse,
un support (6) qui pivote autour d'un axe parallèle à la matrice (3) pour soutenir la tôle (5) pendant l'opération de pliage,
un ou plusieurs systèmes articulés actionnant ledit support, chacun d'eux étant constitué par au moins deux leviers (9, 10) et au moins deux biellettes (15, 17) formant, avec le support (6), au moins deux parallélogrammes déformables à la manière d'un pantographe; la commande de rotation de l'ensemble étant déterminée pour que la rotation du support suive la rotation de la tôle autour du bord de la matrice (4) pendant le pliage, les points fixes d'articulation (7, 8) des leviers (9, 10) d'une part et les points d'articulation (16, 18) des biellettes (15, 17) sur le support (6) d'autre part étant alignés avec le point qui se confond avec l'axe de rotation de la tôle autour du bord de la matrice (4), et
des moyens (19) de rotation du support commandés par un dispositif d'asservissement du type maître-esclave entre le tablier mobile de la presse et le support ayant pour effet de minimiser une erreur entre la position du support (6) et la position désirée du support (6) en cours de pliage,
caractérisé en ce que ledit premier capteur (21, 22) est un capteur linéaire qui mesure la pénétration du poinçon (2) dans la matrice (3);
en ce que l'appareil comporte en outre un deuxième capteur linéaire (24, 25) mesurant la position de l'un des éléments (9, 10, 15, 17) du système articulé pour indiquer le déplacement angulaire du support (6);
et en ce que la commande de rotation du support (6) est telle que ledit déplacement angulaire du support (6) est proportionnel à ladite pénétration du poinçon (2).

2. Appareil suivant la revendication 1,
caractérisé en ce que la commande de rotation du support (6) est telle que l'angle de rotation (α) dudit support est constamment égal à l'angle de rotation (α) de la tôle autour du bord de la matrice (4) pendant le pliage.

3. Appareil suivant l'une des revendications précédentes,
caractérisé en ce que le signal de sortie du dispositif d'asservissement agit indifféremment sur un vérin linéaire (19) sans orientation définie ou sur un moteur rotatif.

4. Appareil suivant l'une des revendications précédentes,
caractérisé en ce que le support (6) comporte deux bras indépendants (32, 33), chaque bras ayant un système articulé, le mouvement de chaque bras étant asservi au mouvement de la partie du tablier mobile située en face de lui, affecté d'un coefficient de proportionnalité dépendant de la distance entre l'axe du premier capteur linéaire de la presse gérant cette partie du tablier mobile, et le deuxième capteur linéaire du système d'articulation du bras (32, 33).

5. Appareil suivant l'une des revendications précédentes,
caractérisé en ce que le support est relié au système articulé par l'intermédiaire d'une liaison élastique (41, 42, 43) orientée dans le sens du glissement de la tôle sur le bord de la matrice (4).

## Claims

1. Sheet-metal accompanying apparatus intended to be used on a bending press of the type comprising an upper table carrying a punch (2) and a lower table carrying a matrix (3), one of said tables being mobile, comprising
a first sensor (21, 22) linked to the mobile table of the press,
a support (6) that pivots about an axis parallel to the matrix (3) in order to support the sheet metal (5) during the bending operation,
one or more articulated systems actuating said support, each of them being constituted by at least two levers (9, 10) and at least two connecting rods (15, 17) forming, together with the support (6), at least two parallelograms that are deformable in the manner of a pantograph; the control for rotating the assembly being determined so that the rotation of the support follows the rotation of the sheet metal about the edge of the matrix (4) during bending, the fixed articulation points (7, 8) of the levers (9, 10) on the one hand and the articulation points (1 6, 18) of the connecting rods (15, 17) on the support (6) on the other hand being aligned with the point that lies on the axis of rotation of the sheet metal about the edge of the matrix (4), and
means (19) for rotating the support controlled by a servo-control device of the master/slave type between the mobile table of the press and the support, having the effect of minimising an error between the position of the support (6) and the desired position of the support (6) during bending,
characterised in that said first sensor (21, 22) is a linear sensor that measures the penetration of the punch (2) into the matrix (3);
in that the apparatus further comprises a second linear sensor (24, 25) measuring the position of one of the members (9, 10, 15, 17) of the articulated system in order to indicate the angular displacement of the support (6);
and in that the control of rotation of the support (6) is such that said angular displacement of the support (6) is proportional to said penetration of the punch (2).

2. Apparatus according to Claim 1,
characterised in that the control of rotation of the support (6) is such that the angle of rotation (α) of said support is constantly equal to the angle of rotation (α) of the sheet metal about the edge of the matrix (4) during bending.

3. Apparatus according to one of the preceding claims,
characterised in that the output signal of the servo-control device acts indiscriminately on a linear jack (19) without defined orientation, or on a rotary motor.

4. Apparatus according to one of the preceding claims,
characterised in that the support (6) comprises two independent arms (32, 33) each arm having an articulated system, the movement of each arm being slaved to the movement of the part of the mobile table that is located opposite it, assigned a coefficient of proportionality that depends on the distance between the axis of the first linear sensor of the press managing that part of the mobile table, and the second linear sensor for the articulation system of the arm (32, 33).

5. Apparatus according to one of the preceding claims,
characterised in that the support is connected to the articulated system via an elastic link (41, 42, 43) oriented in the direction in which the sheet metal slides over the edge of the matrix (4).

## Patentansprüche

1. Hebestütze für Bleche, dazu bestimmt auf einer Blechbiegemaschine verwendet zu werden, die einen Obertisch mit
einem Stempel (2) und einem Untertisch mit einer Matrize (3) aufweist, wobei einer dieser Tische beweglich ist, umfassend
einen ersten Aufnehmer (21, 22), der mit dem beweglichen Tisch der Presse verbunden ist,
einen Support (6), der um eine Achse schwenkbar ist, die parallel zur Matrize (3) verläuft, um das Blech (5) während des Biegevorganges zu unterstützen,
ein oder mehrere Gelenkssysteme, die den Support bewegen, von denen jedes aus zumindest zwei Hebel (9, 10) und zumindest zwei Schubstangen (15, 17) besteht, die mit dem Support (6) zumindest zwei deformierbare Parallelogramme nach Art eines Pantographen bilden; die Verdrehung des Ensembles wird so bestimmt, daß die Verdrehung des Supports, der Verdrehung des Bleches, um die Kante der Matrize (4) während des Biegens folgt, die festen Gelenkachsen (7, 8) der Hebel (9, 10) einerseits und die Gelenkachsen (16, 18) der Schubstangen (15, 17) am Support (6) andererseits,
sind mit dem Punkt fluchtend angeordnet, der mit der Achse zusammenfällt, um die das Blech sich beim Verbiegen um den Rand der Matrize (4) biegt, und
Verdrehmittel (19) für den Support, die durch eine Steuervorrichtung vom Herren-Sklaven-Typ ist und zwischen dem beweglichen Tisch der Presse und dem Support vorgesehen ist, um so den Fehler zwischen der Position des Supports (6) und der gewünschten Position des Supports (6) während des Biegens zu minimieren,
dadurch gekennzeichnet, daß der erste Aufnehmer (21, 22) ein Linearaufnehmer ist, der das Eindringen des Stempels (2) in die Matrize (3) mißt;
daß der Apparat weiters einen zweiten Linearaufnehmer (24, 25) aufweist, der die Lage eines der Elemente (9, 10, 15, 17) des Gelenksystems mißt, um die Winkelverschiebung des Supports (6) anzugeben; und dadurch,
daß die Betätigung der Verdrehung des Supports (6) so erfolgt, daß die Winkeldrehung des Supports proportional zum Eindringen des Stempels (2) erfolgt.

2. Apparat nach Anspruch 1, dadurch gekennzeichnet, daß der Antrieb der Verdrehung des Supports (6) während des Biegens so erfolgt, daß der Drehwinkel (Á) des Supports immer gleich ist dem Drehwinkel (Á) des Bleches um den Rand der Matrize (4).

3. Apparat nach einem der vorstehenden Ansprüche, dadurch gekennzeichnet, daß das Ausgangssignal der Steuervorrichtung undifferenziert auf einen Linearkolben (19) ohne definierter Orientierung oder auf einen Drehmotor wirkt.

4. Apparat nach einem der vorstehenden Ansprüche, dadurch gekennzeichnet, daß der Support (6) zwei unabhängige Arme (32, 33) aufweist, wobei jeder Arm ein Gelenksystem hat und die Bewegung jedes Armes von der Bewegung des Teiles des mobilen Tisches abgeleitet wird, der sich ihm gegenüber befindet unter Benutzung eines Proportionalitätsfaktors, abhängend vom Abstand zwischen der Achse des ersten Linearaufnehmers der Presse für diesen Teil des mobilen Tisches und dem zweiten Linearaufnehmer des Gelenksystems des Armes (32, 33).

5. Apparat nach einem der vorstehenden Ansprüche, dadurch gekennzeichnet, daß das Support mit dem Gelenksystem durch ein elastisches Verbindungsmittel (41, 42, 43) verbunden ist, das in der Richtung des Gleitens des Bleches an der Kante der Matrize (4) orientiert ist.
